# EUROPÄISCHE PATENTSCHRIFT

(11) **EP 1 038 486 B1**
(45) Veröffentlichungstag und Bekanntmachung des Hinweises auf die Patenterteilung: **17.05.2006**
(21) Anmeldenummer: 00105275.2
(22) Anmeldetag: 14.03.2000
(51) Int. Cl.: A47K 3/30

(54) **Bausatz für Duschabtrennungen**
Kit for shower partitions
Jeu de pièces pour cloisons de douches

(30) Priorität: 22.03.1999 DE 29905125 U
(43) Veröffentlichungstag der Anmeldung: 27.09.2000
(73) Patentinhaber: ALTURA LEIDEN HOLDING B.V., 4131 LX Vianen (NL)
(72) Erfinder:
(74) Vertreter: Schmitt, Meinrad

(56) Entgegenhaltungen:
- DE-A- 4 106 116
- DE-C- 3 347 917

## Beschreibung

Die Erfindung bezieht sich auf einen Bausatz für Duschabtrennungen gemäß der im Oberbegriff des Patentanspruchs 1 angegebenen Merkmale.

Aus der DE-C-33 47 917 ist ein derartiger Bausatz bekannt, welcher zwei mittels eines Klemmkörpers und eines Stützkörpers verbindbare Profile sowie ein Rahmenprofil enthält. Das erste Profil greift teilweise in das im wesentlichen U-förmig ausgebildete Rahmenprofil ein und das zweite Profil ist mittels des hakenartig ausgebildeten Klemmkörpers auf eine Anlagefläche des Stützkörpers abgestützt. Eine erste Profilkombination kann mit einer Raumwand verbunden werden. Alternativ kann in einer anderen Profilkombination mit einem erheblich abgeänderten zweiten Profil und somit mit einem zusätzlichen Profil, die Verbindung mit einem rechtwinklig zu einer Tür angeordneten Seitenwand erfolgen. In einer weiteren Profilkombination ist für eine sogenannte Ecklösung ein weiteres Profil erforderlich. Der vorbekannte Bausatz enthält eine recht hohe Anzahl von unterschiedlich ausgebildeten Profilen, wobei ferner der hakenförmige Klemmkörper und der Stützkörper einen zusätzlichen Aufwand erfordern.

Femer ist aus der DE-A-41 06 116 ein Rahmen für Duschtrennwände mit zwei Profilen bekannt, wobei das eine Profil als ein etwa U-förmiges Ausgleichsprofil ausgebildet ist, in welches das zweite Profil teilweise eingreift. Mittels eines besonderen Verstellkörpers ist die gegenseitige Position der beiden Profile veränderbar bzw. einstellbar ist.

Duschabtrennungen enthalten Rahmen aus Profilschienen, welche insbesondere aus Aluminium oder einer Aluminiumlegierung bestehen und mit geeigneten Verbindungsmitteln miteinander verbunden sind. Duschabtrennungen können bekanntlich teleskopartig zueinander verschiebbare Schiebetüren, schwenkbare Flügeltüren oder Falttüren enthalten, wobei geeignete Führungsmittel bzw. Lagermittel vorgesehen werden, wobei die Türen je nach Bedarf im wesentlichen als plane Elemente oder als gekrümmte oder abgewinkelte Elemente ausgebildet sein können. Des weiteren können Duschabtrennungen feststehende Wandelemente aufweisen, welche seitlich einer Durchtrittsöffnung, welche mit den genannten Türen verschließbar und bei Bedarf freigebbar ist, angeordnet werden. Derartige feststehende Wandelemente können seitlich der Durchtrittsöffnung in der gleichen Vertikalebene wie diese oder in einem vorgebbaren Winkel zu dieser angeordnet sein können. Aufgrund der Typenvielzahl der Duschabtrennungen war bisher eine entprechend große Anzahl von Profilschienen und somit ein hoher Fertigungs- und Lagerhaltungsaufwand erforderlich.

Hiervon ausgehend liegt der Erfindung die Aufgabe zugrunde, einen Bausatz von Profilschienen vorzugschlagen, welche in unterschiedlichen Typen der Duschabtrennung und/oder für unterschiedliche Aufstellungsmöglichkeiten vorgesehen werden können. Die Profilschienen, nachfolgend der Einfachheit halber als Profile bezeichnet, sollen entsprechend den jeweiligen Einsatzbedingungen miteinander und gegebenenfalls mit weiteren Profilschienen bzw. Profilen kombiniert werden können und mit einem reduzierten Anteil von Profilen und Zubehörteilen soll eine große Typenvielfalt von Duschabtrennungen realisiert werden können.

Die Lösung dieser Aufgabe erfolgt gemäß den im Patentanspruch 1 angegebenen Merkmalen.

Der erfindungsgemäß vorgeschlagene Bausatz umfaßt ein erstes Profil mit einem näherungsweise U-förmigen Querschnitt sowie ein zweites Profil mit einem näherungsweise L-förmigen Querschnitt, wobei die jeweiligen Außenschenkel dieser Profile im Bereich der sichtbaren Außenflächen näherungsweise übereinstimmend ausgebildet sind. Die beiden Profile sind mit Verbindungselementen miteinander verbindbar, um beispielsweise einen Eckpfosten mit zwei für einen Betrachter sichtbaren übereinstimmenden und näherungsweise rechtwinklig zueinander verlaufenden Außenflächen zu erhalten. Das erste Profil enthält näherungsweise parallel zu dem genannten Außenschenkel einen Innenschenkel, wobei die genannten Schenkel mit einem Verbindungsschenkel miteinander verbunden sind. Dem Verbindungsschenkel sind in zweckmäßiger Weise Befestigungsmittel in Form von Nuten, hintergriffigen Stegen oder dergleichen zur Befestigung eines weiteren Profils zugeordnet. Diese Befestigungsmittel sind ferner derart angeordnet, daß das erste Profil mit einer Wand, sei es eine feststehende Raumwand eines Dusch- oder Baderaumes oder aber mit einer Seitenwand der Duschabtrennung verbindbar ist. Das zweite Profil enthält in dem vom Außenschenkel abgewinkelten Schenkel eine Nut zur Aufnahme einer Platte, insbesondere eines feststehenden Wandelements. Diese Nut ist insbesondere derart vorgesehen, daß die Platte näherungsweise in der gleichen Richtung wie der Außenschenkel des zweiten Profils verläuft.

Die genannten Profile können je nach Ausgestaltung der Duschabtrennung mit anderen Profilen kombiniert werden, welche beispielsweise Gelenkkörper für einen Türflügel enthalten oder den Anschluß eines feststehenden Wandelements in einem vorgebbaren Winkel ermöglichen. Der Außenschenkel und der Innenschenkel des ersten Profils sind in bevorzugter Weise derart ausgebildet und einander zugeordnet, daß ein Ausgleichsprofil in der erforderlichen Tiefe in den Zwischenraum zwischen den genannten Schenkeln einschiebbar ist, wobei in zweckmäßiger Weise ein Verbindungskörper vorgesehen ist, um im Zusammenwirken mit einem Verbindungselement die Einschubtiefe vorgeben zu können. Die feststehenden Wandelemente sind für die unterschiedlichen Typen der Duschabtrennungen übereinstimmend ausgebildet, so daß der Fertigungs- und Lagerhaltungsaufwand weiter reduziert ist.

Besondere Weiterbildungen und Ausgestaltungen der Erfindung sind in den Unteransprüchen sowie der weiteren Beschreibung besonderer Ausführungsbeispiele angegeben.

Die Erfindung wird nachfolgend anhand der in der Zeichnung dargestellten Ausführungsbeispiele näher erläutert, ohne daß insoweit eine Einschränkung erfolgt. Es zeigen:
- Fig. 1: einen Schnitt in einer horizontalen Ebene durch die beiden im Eckbereich einer Duschabtrennung angeordneten Profile,
- Fig. 2: einen horizontalen Schnitt durch das erste Profil, welches mit einem Ausgleichsprofil mit einer Wand verbunden ist,
- Fig. 3: einen Schnitt entsprechend Fig. 2 mit verändertem Abstand des Ausgleichsprofils,
- Fig. 4: einen horizontalen Schnitt durch die beiden Profile mit einem Verbindungsprofil im Anschlußbereich einer Duschwanne an eine Badewanne,
- Fig. 5: einen horizontalen Schnitt durch die beiden nebeneinander, in der gleichen Ebene angeordneten Profile,
- Fig. 6: einen horizontalen Schnitt durch das zweite Profil in Kombination mit einem Anschlußprofil für eine Deckenstütze,
- Fig. 7: einen horizontalen Schnitt durch eine weitere Ausführungsform, bei welcher die beiden Profile mit Gelenkkörperprofilen kombiniert sind,
- Fig. 8: eine weitere Ausführungsform, in welcher die beiden Profile zu einem Eckpfosten miteinander kombiniert sind,
- Fig. 9, 10: weitere Ausführungsformen in Kombination mit Gelenkprofilen.

Fig. 1 zeigt in einer horizontalen Schnittebene ein erstes Profil 1 und ein zweites Profil 2, welche vertikal in einem Eckbereich einer Duschabtrennung angeordnet sind und einen Eckpfosten bilden. Die beiden Profile 1, 2 sind Bestandteil eines Rahmen, welcher gemäß Zeichnung links eine vor der Zeichenebene, hier nicht dargestellte obere Profilschiene sowie eine hinter der Zeichenebene liegende untere Profilschiene 4 aufweist, welche mit strichpunktierten Linien angedeutet ist. Die beiden Profilschienen dienen zur Aufhängung und Führung von drei Schiebetüren, wobei hier nur die eine Schiebetür 6 teilweise dargestellt ist. Diese Schiebetür 6 enthält eine Platte 8, insbesondere aus Glas oder einem transparenten Kunststoff, sowie ein Griffprofil 10 und ist in geeigneter Weise in der genannten oberen horizontalen Profilschiene verschiebbar aufgehängt. Die beiden Profile 1, 2 sind im Eckbereich einer hier nur teilweise dargestellten Duschwanne 12 angeordnet und im wesentlichen rechtwinklig zur Schiebetür 6 ist ein feststehendes Wandelement 14 vorgesehen, welches eine untere horizontale Profilschiene 15 sowie gleichfalls eine Platte 16 aus Glas oder einem bevorzugt transparenten Kunststoff enthält.

Das erste Profil 1 ist näherungsweise U-förmig mit einem Außenschenkel 18 und einem Innenschenkel 20 ausgebildet, welche über einem Verbindungsschenkel 22 miteinander verbunden sind. Der Außenschenkel 18 und der Verbindungsschenkel 22 sind näherungsweise parallel zueinander angeordnet, wobei der Außenschenkel 18 eine mit einem vergleichsweise großen Krümmungsradius versehene gebogene Außenfläche 24 besitzt und geneigt derart zur Ebene des Innenschenkels 20 angeordnet ist, daß das freie Ende 26 des Außenschenkels 18 zum Innenschenkel 20 einen größeren Abstand aufweist als der Außenschenkel 18 im Bereich des Verbindungsschenkels 22. Der Krümmungsradius der gebogenen Außenfläche 14 ist wesentlich größer als der abstand der Außenfläche 24 zur Längsebene 30 des ersten Profils 1. Im Bereich seines freien Endes 26 enthält der Außenschenkel 18 eine offene Nut 28, welche in Richtung weg vom Verbindungsschenkel 22 geöffnet ist. Der Innenschenkel 20 verläuft im wesentlichen parallel zur Längsebene 30, welche orthogonal zum Verbindungsschenkel 22 verläuft.

Das zweite Profil 2 enthält einen Außenschenkel 32, dessen Kontur bzw. Außenfläche 34 im wesentlichen übereinstimmt mit der des Außenschenkels 18 des ersten Profils 1. Die beiden Außenschenkel 18 und 32 liegen an ihren freien Enden 26, 37 aneinander an, wobei in die genannte Nut 28 in zweckmäßiger Weise ein nach innen gerichteter Steg 36 des freien Endes 37 des Außenschenkels 32 des zweiten Profils 2 eingreift. Somit ist eine form- und/oder kraftschlüssige Verbindung der freien Enden 26, 37 der Außenschenkel 18, 32 der beiden Profile 1 und 2 gewährleistet.

Das zweite Profil 2 weist einen im Prinzip L-förmigen Querschnitt auf, wobei der zum Außenschenkel 32 im wesentlichen rechtwinklig angeordnete Querschenkel 38 eine zur Seite offene Nut 40 enthält. In diese Nut 40 ist das feststehende Wandelement 14 mit seiner vertikalen Längskante eingesetzt, wobei in zweckmäßiger Weise noch ein gleichfalls U-förmiges Klemm- oder Dichtprofil 42 vorgesehen ist. Mit dem Querschenkel 38 ist die untere Profilschiene 15 und ggfs. eine obere horizontale Profilschiene des Wandelements 14 mittels Schrauben oder dergleichen fest verbunden. Der Querschenkel 38 ist somit Bestandteil des die Platte 16 umgebenden Rahmens des feststehenden Wandelements 14. Der die Nut 40 enthaltende Teilbereich 44 liegt innen an und/oder der Innenschenkel 20 stützt sich an dem Teilbereich 44 ab. Des weiteren enthält der Querschenkel 38 einen gleichfalls zum Innenschenkel 20 des ersten Profils 1 gerichteten Steg 46, dessen freies Ende gleichfalls am Innenschenkel 20 anliegt bzw. umgekehrt. Ferner liegt der Innenschenkel 20 des ersten Profils 1 mit seinem freien Ende an der Innenfläche des Außenschenkels 32 des zweiten Profils 2 an. Schließlich sind die beiden Profile 1, 2 mittels eines Verbindungselements 48, welches hier als Schraube ausgebildet ist, miteinander verbunden. Die Schraube durchdringt eine entsprechende Bohrung im Verbindungsschenkel 22, wobei sie gemäß Zeichnung links mit ihrem Schraubenkopf auf dem Verbindungsschenkel 22 aufliegt. Das Verbindungselement 48 greift andererseits in einen Kanal 50 an der Innenfläche des Außenschenkels 32 des zweiten Profils ein, wobei der genannte Kanal zweckmäßig als Schraubkanal ausgebildet ist. Die derart ineinander greifenden und miteinander verbundenen beiden Profile 1, 2 bilden einen stabilen Eckpfosten. Es bedarf keiner besonderen Hervorhebung, daß über die Längserstreckung der beiden vertikalen Profile 1, 2 in zweckmäßiger Weise mehrere Verbindungselemente 48 vorgesehen sind. Wie bereits erläutert, sind die beiden Profile 1, 2 Bestandteil des Rahmens der Duschabtrennung. Die Platte 16 des feststehenden Wandelements 14 ist in zweckmäßiger Weise mittels des Klemm- und/oder Dichtprofils 42 in der vertikalen Längsnut 40 verankert, wobei entsprechend der Nuttiefe problemlos eine Toleranzausgleich gewährleistet ist.

Weiterhin enthält in einer besonderen Ausgestaltung das erste Profil 1 im Bereich des Verbindungsschenkels 22 und an den Innenschenkel 20 im wesentlichen orthogonal anschließend einen Verlängerungsschenkel 52, an welchem das zweite Profil 2 mit seinem Querschenkel 38 anliegt. Somit ist eine verbesserte stabile Abstützung des zweiten Profils 2 am ersten Profil 1 sichergestellt. Der Verlängerungsschenkel 52 weist einen im wesentlichen L-förmigen Querschnitt auf und enthält an seinem den Innenschenkel 20 abgewandten Ende einen Steg 54 bzw. eine hgintergriffige Nut 56. Bezüglich der Längsebene gegenüberliegend ist im Übergang des Außenschenkels 24 zum Verbindungsschenkel 22 ein korrespondierender Steg 58 bzw. eine hintergriffige Nut 60 vorhanden. Die genannten Stege 54 und 58 liegen diametral und dienen zur Aufnahme eines weiteren Profils 62, welches insbesondere als Dichtprofil mit einem Magnetband 64 ausgebildet ist. Das Dichtprofil 62 ist hinreichend derart elastisch, daß eine funktionssichere Abdichtung bezüglich der Schiebetür 6 gewährleistet ist, welche an ihrer zugeordneten Längskante das Griffprofil 10 mit einem weiteren Magnetband 68 enthält. Die beiden Magnetbänder 64 und 68 sind gegeneinander polarisiert, so daß durch magnetische Zugkräfte die Abdichtung in geschlossenem Zustand in der dargestellten Weise gewährleistet ist. Die beiden Magnetbänder 64 und 68 liegen in einer Anlageebene 70 aneinander, wobei diese Anlageebene zur Längsebene der Schiebetüren 6 bevorzugt in einem Winkel kleiner 90°, zweckmäßig in der Größenordnung von 45°, geneigt angeordnet ist, wodurch die Dichtwirkung noch weiter erhöht wird. Das Griffprofil 10 enthält eine U-förmige Längsnut, in welcher die Längskante der Platte 8 wiederum mit einem Klemm-Dichtprofil 72 gesichert ist, und zwar in der gleichen Weise wie die Platte 16 des feststehenden Wandelements 14.

Fig. 2 zeigt das erste Profil 1 in einer anderen Einbausituation, und zwar als zweites vertikales Rahmenprofil, welches gemäß Fig. 1 an den linken Enden der beiden dort erläuterten horizontalen oberen und unteren Profilschiene 4 anschließt. Es ist hierbei die dritte Schiebetür 74 teilweise mit ihrem linken vertikalen Längsrand dargestellt, an welchem das Griffprofil 10 entsprechend verdreht angeordnet ist. Die Griffprofile 66 der beiden Schiebetüren 6, 74 sind übereinstimmend ausgebildet und des weiteren ist auch hier ein weiteres Profil bzw. Dichtprofil 62 vorhanden.

Zwischen dem Außenschenkel 11 und dem Innenschenkel 20 des ersten Profils 1 ist ein Ausgleichsprofil 76 mit einem Verbindungskörper 78 angeordnet. Das Ausgleichsprofil 76 ist bevorzugt als U-Profil ausgebildet und enthält zwei parallele Schenkel 80, 82, wobei der gemäß Zeichnung untere Schenkel 82 an der Innenfläche des Innenschenkels 20 des ersten Profils 1 anliegt. Der Verbindungskörper 78 besteht bevorzugt aus Kunststoff und ermöglicht im Zusammenwirken mit einem Verbindungselement 84 die Einstellung des Ausgleichsprofils 76 in Richtung des Pfeiles 86 bezüglich des ersten Profils 1. Das Ausgleichsprofil 76 ist beispielsweise an einer Raumwand 88 mittels Schrauben und Dübeln in bekannter Weise befestigt. Das Verbindungselement 84 ist im Bereich seines Kopfes 90 in einer entsprechenden Ausnehmung des Verbindungsschenkels 22 drehbar festgelegt, während der Verbindungskörper 78 mit dem Ausgleichsprofil 76 verbunden ist, wie es mit den strichpunktierten Linien 92 angedeutet ist. Ersichtlich kann somit das erste Profil 1 an der Raumwand 88 oder dergleichen in der gewünschten Weise montiert und exakt justiert werden.

Fig. 3 entspricht grundsätzlich der Fig. 2, wobei jedoch das Ausgleichsprofil 76 in einer aus dem ersten Profil 1 herausbewegten Position dargestellt ist. Dies erfolgte durch Drehen des als Schraubbolzen ausgebildeten Verbindungselements 84, welches mit seinem Außengewinde in ein korrespondierendes Innengewinde des Verbindungskörpers 78 eingreift. Der Abstand des ersten Profils 1 zur Raumwand 88 und somit des gesamten Rahmens der Duschabtrennung mit den drei Schiebetüren, welche mittels strichpunktierten Linien 96, 97, 98 angedeutet sind, und mit der unteren Profilschiene 4 ist dementsprechend vergrößert.

Fig. 4 zeigt eine Einbausituation des ersten Profils 1 und des zweiten Profils 2 im Anschlußbereich einer Badewanne 100 an die Duschwanne 12, deren Außenkonturen mit strichpunktierten Linien angedeutet sind. Zwischen den beiden Profilen 1 und 2 ist ein Verbindungsprofil 102 vorgesehen, welches einen Außenkörper 104 zwischen den freien Endkanten 26 und 37 der beiden Profile 1 und 2 aufweist. Das Verbindungsprofil 102 enthält einen Quersteg 106, welcher zum einen am Verlängerungsschenkel 52 des ersten Profils 1 abgestützt ist und an welchem zum anderen das zweite Profil 2 mit seinem Querschenkel 38 bzw. dessen Steg 46 und dem Teilbereich 44 abgestützt ist. Der Außenkörper 104 des Verbindungsprofils 102 steht mit seinem unteren Ende teilweise auf dem Rand der Badewanne 100 auf, während der andere Teil des Außenkörpers 104 nach unten verlängert auf dem Wannenrand der Duschwanne 12 aufsteht. Somit ist ein funktionsgerechter Übergang von dem tieferliegenden Rand der Duschwanne 12 auf den höherliegenden Rand der Badewanne 100 erreicht. Das Verbindungsprofil 102 enthält ferner einen Kanal bzw. Schraubkanal 108 entsprechend dem Kanal bzw. Schraubkanal 50 des zweiten Profils 2, wobei mit hier nicht weiter dargestellten Verbindungselementen bzw. Schrauben die Verbindung der beiden Profile 1, 2 mit und über das Verbindungsprofil 102 hergestellt ist. Schließlich enthält der Außenkörper 104 einen Steg 110 und eine offene Nut 112, wobei der Steg 110 in die Längsnut 28 des Außenschenkels 18 eingreift und in die Nut 112 der Steg 36 des Außenschenkels 32 des zweiten Profils 2.

Fig. 5 zeigt eine weitere Einbausituation der beiden Profile 1 und 2 in Kombination mit einem zweiten Verbindungsprofil 114, wobei die Außenschenkel 18 und 32 zur gleichen Seite hin ausgerichtet sind. Das zweite Verbindungsprofil 114 ist im Prinzip L-artig ausgebildet und enthält Stege und Nuten zur Anlage und zum Abstützen der korrespondierenden Teile der beiden Profile 1 und 2. Die beiden Profile 1 und 2 sind zwischen einer festen Raumwand 88 und dem feststehenden Wandelement 14 angeordnet, dessen Platte 16 wiederum in die U-förmige Nut des Teilbereiches 44 des zweiten Profils 2 eingesetzt ist. Das erste Profil 1 ist über den Verlängerungsschenkel 52 sowie den Verbindungsbereich zwischen dem Außenschenkel 18 und dem Verbindungsschenkel 22 bzw. dem dort vorgesehenen Steg 58 an der Wand 88 abgestützt. Die beiden diametralen Stege 58 und 54 liegen erfindungsgemäß in der gleichen Ebene, die im wesentlichen orthogonal zur Längsebene 30 verläuft. Des weiteren ist in besonders zweckmäßiger Weise im Anschlußbereich des Verlängerungsschenkels 52 an den Innenschenkel 20 ein zur Wand 88 sich öffnender Kanal 115 vorgesehen, der bevorzugt als Schraubkanal ausgebildet ist und insbesondere eine Verbindung mit der Wand 88 oder anderen Bauteilen ermöglicht.

Fig. 6 zeigt das zweite Profil 2 in Kombination mit einem Anschlußprofil 116 für eine Deckenstütze 118. Die Deckenstütze 118 ist teleskopartig im Inneren des bevorzugt kreisringförmigen Anschlußprofils 116 bewegbar angeordnet, wobei mit hier nicht weiter dargestellten Mitteln eine Arretierung durchführbar ist. Das zweite Profil 2 ist zwischen dem Anschlußprofil 116 und dem feststehenden Wandelement 14 mit der Platte 16 angeordnet. Zur Verbindung des Anschlußprofils 116 mit dem zweiten Profil 2 wird wiederum eine Schraube oder dergleichen gemäß strichpunktierter Linie 120 im Kanal 50 des zweiten Profils 2 verankert.

Fig. 7 zeigt eine besondere Verwendungsmöglichkeit der beiden Profile 1 und 2 zum Ausrichten des Wandelements 16 in einem vorgebbaren Winkel zu einer durch das erste Profil 1 vorgegebenen Ebene 122. Mit den beiden Profilen 1, 2 sind Gelenkprofile 124, 126 verbunden, welche miteinander korrespondierende Gelenkkörper 128,130 enthalten. Der äußere Gelenkkörper 128 umgibt über einen vorgegebenen Winkelbereich den anderen Gelenkkörper 130 derart, daß das Wandelement 14 in einem Winkelbereich 132 bezüglich der genannten Ebene 122 einstellbar ist. Wie ersichtlich, sind die beiden Gelenkprofile 124, 126 am zugeordneten Profil 1 bzw. 2 abgestützt und mittels analogen Verbindungselementen, Stegen oder dergleichen miteinander verbunden.

Alternativ zu der erläuterten festen Ausrichtung des Wandelements 16 in einem vorgebbaren Winkelbereich kann entsprechend auch ein Türflügel der Duschabtrennung mit dem ersten Profil 1 verbunden sein. Über hier nicht weiter dargestellte Lagermittel wird anstelle des feststehenden Wandelements 14 der genannte Türflügel drehbar gelagert.

Fig. 8 zeigt eine Einsatzmöglichkeit des modifizierten ersten Profiles 1 mit dem zweiten Profil 2. Das hier dargestellte, geringfügig abgewandte erste Profil 1 weist wiederum den grundsätzlich U-förmigen Querschnitt auf, enthält jedoch nicht den oben erläuterten Verlängerungsschenkel. Da der Innenschenkel 20 des ersten Profils 1 an der Innenseite des Außenschenkels 24 des zweiten Profils 2 anliegt, welches seinerseits mit dem Steg 46 außen am Innenschenkel 20 abgestützt ist, ist gleichwohl eine stabile Verbindung der Profile 1 und 2 gewährleistet. Die beiden Profile 1 und 2 sind als Eckpfosten zwischen zwei feststehenden Wandelementen 14, 14' angeordnet und mittels des Verbindungskörpers 78, welcher explosionsartig aus dem Innenraum herausgelöst dargestellt ist, ist die Verbindung zwischen den beiden Profilen 1 und 2 vorgegeben. Des weiteren ist die Querschnittsfläche 133 der unteren Profilschiene 15 des feststehenden Wandelements 14 durch Drehung in die Zeichenebene angedeutet.

Fig. 9 und 10 zeigen eine Einsatzmöglichkeit des ersten Profils 1 zum Anschluß des feststehenden Wandelements 14 in unterschiedlichen Winkeln zu einer hier schematisch angedeuteten Raumwand 88. Mit dem ersten Profil 1 ist ein Gelenkprofil 134 verbunden, wobei mittels des Verbindungskörpers 78 und des Ausgleichsprofils 76 die Einbautiefe den Erfordernissen entsprechend vorgebbar ist. Das Gelenkprofil 134 ist mittels hier nicht weiter dargestellten Schrauben und dergleichen mit dem Ausgleichsprofil 76 und/oder dem Verbindungskörper 78 fest verbunden. Dem derart mit dem feststehenden Wandelement verbundenen Gelenkprofil 134 ist ein weiteres Gelenkprofil 136 zugeordnet, wobei miteinander korrespondierende und ineinandergreifende Gelenkkörper vorgesehen sind. Entsprechend dem Winkel 140 ist ein Schwenkbereich vorgegeben, so daß das Wandelement 14 in der erforderlichen Weise bezüglich der Raumwand 88 angeordnet werden kann. Der genannte Winkelbereich 140, welcher durch das mit der Raumwand verbundene Gelenkprofil 136 vorgegeben ist, liegt nicht symmetrisch zur Mittelebene 142 des genannten Gelenkprofils 136, sondern zur einen Seite versetzt. Das Gelenkprofil 136 ist in Fig. 10 in einer um 180° im Vergleich zur Stellung von Fig. 9 gedrehten Position bezüglich der Raumwand 88 vorgesehen. Somit kann der Anschluß des feststehenden Wandelements 14 an der Raumwand 88 mit den gleichen Profilen über einen Gesamtwinkel von größer 180° montiert werden, wobei gleichwohl eine stabile und dichte Verbindung sichergestellt ist.

### Bezugszeichen

- 1: erstes Profil
- 2: zweites Profl
- 4: untere Profilschiene
- 6: Schiebetür
- 8: Platte
- 10: Griffprofil
- 12: Duschwanne
- 14: feststehendes Wandelement
- 15: untere Profilschiene von 14
- 16: Platte
- 18: Außenschenkel von 1
- 20: Innenschenkel von 1
- 22: Verbindungsschenkel von 1
- 24: Außenfläche von 18
- 26: freies Ende von 18
- 28: Nut an 26
- 30: Längsebene von 1
- 32: Außenschenkel von 2
- 34: Außenfläche von 32
- 36: Steg von 32
- 37: freies Ende von
- 38: Querschenkel von 2
- 40: Nut in 38
- 42: Klemm- / Dichtprofil
- 44: Teilbereich
- 46: Steg von 38
- 48: Verbindungselement
- 50: Kanal / Schraubkanal
- 52: Verlängerungsschenkel
- 54: Steg an 52
- 56: hintergriffige Nut
- 58: Steg an 22
- 60: hintergriffige Nut
- 62: weiteres Profil / Dichtprofil
- 64: Magnetband
- 68: Magnetband
- 70: Anlageebene
- 72: Klemm-Dichtprofil
- 74: dritte Schiebetür
- 76: Ausgleichsprofil
- 78: Verbindungskörper
- 80, 82: Schenkel von 78
- 84: Verbindungselement
- 86: Pfeil
- 88: Raumwand
- 90: Schraubenkopf
- 92: Linie
- 96 - 98: strichpunktierte Linie / Schiebetür
- 100: Badewanne
- 102: Verbindungsprofil
- 104: Außenkörper
- 106: Quersteg
- 108: Kanal / Schraubkanal von 102
- 110: Steg
- 112: Nut
- 114: zweites Verbindungsprofil
- 115: Kanal / Schraubkanal
- 116: Anschlußprofil
- 118: Deckenstütze
- 120: strichpunktierte Linie
- 122: Ebene
- 124, 126: Gelenkprofil
- 128, 130: Gelenkkörper
- 132: Winkelbereich
- 133: Querschnittsfläche von 15
- 134, 136: Gelenkprofil
- 140: Winkelbereich
- 142: Mittelebene

## Patentansprüche

1. Bausatz für Duschabtrennungen enthaltend zwei miteinander verbindbare Profile (1, 2), wobei das erste Profil (1) einen näherungsweise U-förmigen Querschnitt und das zweite Profil (2) einen näherungsweise L-förmigen Querschnitt aufweisen und ferner Außenschenkel (18, 32) enthalten, welche unmittelbar oder mittelbar gegeneinander abstützbar sind, und wobei das erste Profil (1) einen Innenschenkel (20) aufweist,
**dadurch gekennzeichnet, daß** der Außenschenkel (18) des ersten Profils (1) an seinem freien Ende (26) eine Nut (28) enthält, in welche ein Steg (36) des Außenschenkels (32) des zweiten Profils (2) eingreift,
daß am Innenschenkel (20) des ersten Profils (1) das zweite Profil (2) mit einem Querschenkel (38) über einen Teilbereich (44) und/oder ein Steg (46) zur Anlage bringbar ist,
und dass der Bausatz ein drittes Profil enthält, welches als ein U-förmiges Ausgleichsprofil (76) ausgebildet ist und alternativ zum zweiten Profil (2) mit dem ersten Profil (1) zwischen dessen Außenschenkel (11) und Innenschenkel (20) mittels eines Verbindungskörpers (78) derart einsetzbar und verbindbar ist, dass ein Schenkel (82) des Ausgleichsprofils (76) an der Innenfläche des Innenschenkels (20) des ersten Profils (1) anliegt, wobei mittels des Verbindungskörpers (78) der relative Abstand zwischen dem Ausgleichsprofil (76) und dem ersten Profil (1) einstellbar ist.

2. Bausatz nach Anspruch 1, **dadurch gekennzeichnet, daß** die Außenschenkel (18, 32) Außenflächen (24, 34) aufweisen, welche im wesentlichen übereinstimmend ausgebildet sind.

3. Bausatz nach Anspruch 1 oder 2, **dadurch gekennzeichnet, dass** der Bausatz ferner ein Verbindungsprofil (102, 114) oder ein Gelenkprofil (128) enthält, welche wahlweise zwischen dem zweiten Profil (2) und dem ersten Profil (1) derart anordenbar und mit diesem verbindbar sind, dass in die Nut (28) des ersten Profils (1) das Verbindungsprofil (102, 114) oder das Gelenkprofil (128) mit einem korrespondierenden Steg eingreifen.

4. Bausatz nach einem der Ansprüche 1 bis 3, **dadurch gekennzeichnet, daß** der Innenschenkel (20) des ersten Profils (1) an einer Innenfläche des Außenschenkels (32) des zweiten Profils (2) zur Anlage bringbar ist.

5. Bausatz nach einem der Ansprüche 1 bis 4, **dadurch gekennzeichnet, daß** das zweite Profil (2) an der Innenseite des Außenschenkels (32) einen Kanal (50) enthält, der insbesondere als Schraubkanal ausgebildet ist, und daß ein vorzugsweise durch eine Ausnehmung eines Verbindungsschenkels (22) des ersten Profils (1) durchgreifendes Verbindungselement (48) mit dem genannten Kanal (50) in Eingriff bringbar ist.

6. Bausatz nach einem der Ansprüche 1 bis 5, **dadurch gekennzeichnet, daß** das zweite Profil (2) in seinem Querschenkel (38) einen Teilbereich (44) zur Verbindung mit einem feststehenden Wandelement (14) enthält und/oder daß der Teilbereich (44) als nach außen offene U-förmige Nut ausgebildet ist.

7. Bausatz nach einem der Ansprüche 1 bis 6, **dadurch gekennzeichnet, daß** das erste Profil einen Verbindungsschenkel (22) enthält, welcher in einem vorgegebenen Winkel zum Außenschenkel (18) angeordnet ist und/oder Verbindungsmittel für ein weiteres Profil (62) enthält.

8. Bausatz nach einem der Ansprüche 1 bis 7, **dadurch gekennzeichnet, daß** die Verbindungsmittel einen Steg (54, 58) und/oder eine hintergriffige Nut (56, 60) enthalten.

9. Bausatz nach einem der Ansprüche 1 bis 8, **dadurch gekennzeichnet, daß** das erste Profil (1) einen Verlängerungsschenkel (52) enthält, an welchem der Querschenkel des zweiten Profils (2) abstützbar ist und/oder daß der Verlängerungsschenkel (52) einen Steg (54) und/oder eine hintergriffige Nut (56) für das weitere Profil (62) aufweist und/oder daß der Querschenkel (38) des zweiten Profils (2) einen nach innen gerichteten Steg (46) aufweist.

10. Bausatz nach einem der Ansprüche 1 bis 9, **dadurch gekennzeichnet, daß** die Außenschenkel (24, 32) der beiden Profile (1, 2) eine gebogene Außenfläche aufweisen, wobei der Krümmungsradius wesentlich größer ist als der Abstand des Außenschenkels (18) zur Längsebene (30) des ersten Profils (1).

## Claims

1. A kit for shower partitions including two shaped elements (1, 2), wherein the first shaped element (1) has an approximately U-shaped cross section, the shaped element (2) has an approximately L-shaped cross section, and both elements also have outer legs (18, 32) which can be braced directly or indirectly, and wherein the first shaped element (1) has an inner leg (20)
**characterised in that**
the distal end (26) of the outer leg (20) of the first shaped element (1) is furnished with a groove (28) in which a fin (36) of the outer leg (32) of the second shaped element (2) engages,
that the second shaped element (2) is able to be positioned over a partial area (44) and/or a fin (46) flush with the inner leg (20) of the first shaped element (1) via a cross member (38),
and that the kit includes a third shaped element that is designed as a U-shaped adjusting element (76) and is able to be inserted and connected via a connecting member (78) between the outer leg (11) and the inner leg (20) of the first shaped element (1) instead of the second shaped element (2) in such manner that a leg (82) of the adjusting element (76) lies flush with the inner leg (20) of the first shaped element (1), wherein the relative distance between the adjusting element (76) and the first shaped element (1) is adjustable via the connecting member (78).

2. The kit according to claim 1, **characterised in that** the outer legs (18, 32) have outer surfaces (24, 34) that are shaped essentially congruently.

3. The kit according to either of claims 1 or 2, **characterised in that** the kit further contains a connecting shaped element (102, 114) or a hinged element (128), which may optionally be arranged in such manner between the second shaped element (2) and the first shaped element (1) and connected therewith that the connecting shaped element (102, 114) or the hinged element (128) engage in the groove (28) of the first shaped element (1) with a corresponding fin.

4. The kit according to any of claims 1 to 3, **characterised in that** the inner leg (20) of the first shaped element (1) is able to be positioned flush with an inner surface of the outer leg (32) of the second shaped element (2).

5. The kit according to any of claims 1 to 4, **characterised in that** the second shaped element (2) is furnished with a channel (5) on the inner side of the outer leg (32), which is designed particularly as a channel for a threaded fixture, and that a connecting element (48) preferably protruding through a cutaway in a connecting leg (22) of the first shaped element (1) is able to engage in the channel (50).

6. The kit according to any of claims 1 to 5,**characterised in that** the cross member (38) of second shaped element (2) includes a partial section (44) for connecting with a fixed wall element (14) and/or that the partial area (44) is configured as an outwardly open U-shaped groove.

7. The kit according to any of claims 1 to 6, **characterised in that** the first shaped element includes a connecting leg (22) which is situated at a predefined angle to the outer leg (18) and/or includes fixing means for a further shaped element (62).

8. The kit according to any of claims 1 to 7, **characterised in that** the fixing means include a fin (54, 58) and/or an enfolding groove.

9. The kit according to any of claims 1 to 8, **characterised in that** the first shaped element (1) includes an extension leg (52), against which the cross member of the second shaped element (2) can be braced and/or that the extension leg (52) has a fin (54) and/or an enfolding groove (56) for the additional shaped element (62), and/or that the cross member (38) of the second shaped element (2) is furnished with a fin (46) that faces inwards.

10. The kit according to any of claims 1 to 9, **characterised in that** the outer legs (24, 32) of the two shaped elements (1, 2) have a curved outer surface, the radius of curvature being significantly larger than the distance between the outer leg (18) and the longitudinal plane (30) of the first shaped element (1).

## Revendications

1. Kit pour séparations de douche comprenant deux profilés (1, 2) pouvant être reliés entre eux, le premier profilé (1) présentant une section approximativement en U et le deuxième profilé (2) présentant une section approximativement en L et les profilés comprenant de plus des branches extérieures (18, 32) qui peuvent s'appuyer directement ou indirectement l'une contre l'autre, et le premier profilé (1) présentant une branche intérieure (20),
**caractérisé en ce que** la branche extérieure (18) du premier profilé (1) comporte à son extrémité libre (26) une rainure (28) dans laquelle s'engage une barre (36) de la branche extérieure (32) du deuxième profilé (2),
**en ce que** le deuxième profilé (2) peut être mis en appui contre la branche intérieure (20) du premier profilé (1) avec une branche transversale (38) par l'intermédiaire d'une section partielle (44) et/ou d'une barre (46),
et **en ce que** le kit comprend un troisième profilé qui est conformé en profilé compensateur (76) en forme de U et qui peut, à la place du deuxième profilé (2) être inséré et relié au premier profilé (1) entre sa branche extérieure (11) et sa branche intérieure (20) au moyen d'un corps de jonction (78), de telle manière qu'une branche (82) du profilé compensateur (76) s'appuie contre la surface intérieure de la branche intérieure (20) du premier profilé (1), la distance relative entre le profilé compensateur (76) et le premier profilé (1) pouvant être réglée au moyen du corps de jonction (78).

2. Kit selon la revendication 1, **caractérisé en ce que** les branches extérieures (18, 32) présentent des surfaces extérieures (24, 34) qui sont conformées pour l'essentiel de manière coïncidente.

3. Kit selon la revendication 1 ou 2, **caractérisé en ce que** le kit comprend de plus un profilé de jonction (102, 114) ou un profilé d'articulation (128) qui peuvent être placés au choix entre le deuxième profilé (2) et le premier profilé (1) et peuvent être reliés à eux de telle manière que le profilé de jonction (102, 114) ou le profilé d'articulation (128) s'engagent dans la rainure (28) du premier profilé (1) avec une barre correspondante.

4. Kit selon l'une des revendications 1 à 3, **caractérisé en ce que** la branche intérieure (20) du premier profilé (1) peut se mettre en appui contre une surface intérieure de la branche extérieure (32) du deuxième profilé (2).

5. Kit selon l'une des revendications 1 à 4, **caractérisé en ce que** le deuxième profilé (2) comprend sur la face intérieure de la branche extérieure (32) un canal (50) qui est conformé en particulier en canal de vissage, et **en ce qu'**un élément de jonction (48) traversant de préférence un évidement d'une branche de jonction (22) du premier profilé (1) peut être mis en prise avec ledit canal (50).

6. Kit selon l'une des revendications 1 à 5, **caractérisé en ce que** le deuxième profilé (2) comprend dans sa branche transversale (38) une section (44) destinée à la jonction avec un élément de paroi fixe (14) et/ou **en ce que** la section (44) est conformée en rainure en U ouverte vers l'extérieur.

7. Kit selon l'une des revendications 1 à 6, **caractérisé en ce que** le premier profilé comprend une branche de jonction (22) qui est placée suivant un angle prédéterminé par rapport à la branche extérieure (18) et/ou qui comprend des moyens de jonction pour un autre profilé (62).

8. Kit selon l'une des revendications 1 à 7, **caractérisé en ce que** les moyens de jonction comprennent une barre (54, 58) et/ou une rainure en contre-dépouille (56, 60).

9. Kit selon l'une des revendications 1 à 8, **caractérisé en ce que** le premier profilé (1) comprend une branche de prolongement (52) contre laquelle peut s'appuyer la branche transversale du deuxième profilé (2) et/ou **en ce que** la branche de prolongement (52) présente une barre (54) et/ou une rainure en contre-dépouille (56) pour l'autre profilé (62), et/ou **en ce que** la branche transversale (38) du deuxième profilé (2) présente une barre (46) dirigée vers l'intérieur.

10. Kit selon l'une des revendications 1 à 9, **caractérisé en ce que** les branches extérieures (24, 32) des deux profilés (1, 2) présentent une surface extérieure incurvée, le rayon de courbure étant nettement plus grand que la distance entre la branche extérieure (18) et le plan longitudinal (30) du premier profilé (1).
